# EUROPÄISCHE PATENTSCHRIFT

(11) **EP 1 411 175 B1**
(45) Veröffentlichungstag und Bekanntmachung des Hinweises auf die Patenterteilung: **18.03.2009**
(21) Anmeldenummer: 03022800.1
(22) Anmeldetag: 11.10.2003
(51) Int. Cl.: E02D 3/074

(54) **Bodenverdichtungsvorrichtung**
Soil compacting device
Dispositif pour compacter le sol

(30) Priorität: 15.10.2002 DE 20215843 U; 12.05.2003 DE 20307426 U
(43) Veröffentlichungstag der Anmeldung: 21.04.2004
(73) Patentinhaber: Rammax Maschinenbau GmbH, 72555 Metzingen (DE)
(72) Erfinder: Greschner, Hermann, 72555 Metzingen (DE)
(74) Vertreter: Möbus, Daniela

(56) Entgegenhaltungen:
- EP-A- 0 034 914
- WO-A-00/55430
- DE-A- 2 906 874
- DE-A- 19 844 313
- DE-U- 20 105 427
- US-A- 4 221 499
- US-A- 5 850 704

## Beschreibung

Die Erfindung betrifft eine Bodenverdichtungsvorrichtung, die mittels einer Schnellwechseleinrichtung am Arm des Baggers oder dergleichen befestigbar ist. Solche Bodenverdichtungsvorrichtungen, wie sie beispielsweise aus der DE 201 05 427 U1 bekannt sind, zeichnen sich dadurch aus, dass sie äußerst rasch und mühelos an einen Bagger oder dergleichen montiert werden können und bei Nichtgebrauch ebenso mühelos wieder demontiert und gegen ein anderes Werkzeug ausgetauscht werden können. Da der Bodenverdichter durch die Hydrauliksteuerung des Baggers mitgesteuert wird, können bei den bekannten Bodenverdichtern nur wenige Verstellungen, beispielsweise eine Drehung um eine senkrechte Achse vorgenommen werden. Eine Einstellung des Bodenverdichters auf die jeweiligen Bodengegebenheiten ist jedoch nicht möglich.

Aus der US 4,221,499 ist ein Walzenverdichter bekannt, bei dem die Amplitude des Schwingungserzeugers kontinuierlich verstellbar ist. Dieser Verdichter ist jedoch nicht an einen Baggerarm anbaubar und kann ausschließlich durch Amplitudenänderung an verschiedene Böden angepasst werden, was oft nicht ausreicht.

Der vorliegenden Erfindung liegt die Aufgabe zugrunde, einen an einen Bagger oder dergleichen anbaubaren Bodenverdichter zu schaffen, dessen Schwingungen mindestens besser als bei den bekannten Verdichtern an die jeweiligen Bodengegebenheiten anpassbar sind.

Die Aufgabe wird mit einer Bodenverdichtungsvorrichtung mit den Merkmalen des Anspruchs 1 gelöst. Durch die Verstellbarkeit der Exzentrizität ist die Amplitude des Schwingungserzeugers einstellbar. Die Verstellung des Unwuchtgewichts kann beispielsweise allein durch die Fliehkraft bei Überschreiten einer bestimmten Drehzahl erfolgen. Dabei kann die Exzentrizität stufenlos oder auch zwischen zwei Endstellungen verstellbar sein.

Auch die Frequenz des Schwingungserzeugers ist bei der erfindungsgemäßen Vorrichtung verstellbar. Dies erfolgt dadurch, dass ein Hydraulikventil vorgesehen ist, das die Öldurchflussmenge durch den Erregerantrieb steuert. Zur Verstellung der Frequenz des Schwingungserzeugers sind somit keine elektrischen Einrichtungen erforderlich. Die Einstellung der Frequenz kann allein mittels der Hydraulikvorrichtung des Baggers durchgeführt werden.

Weitere Vorteile ergeben sich, wenn der Schwingungserzeuger eine zweite Welle mit einem exzentrisch gelagerten Gewicht zur Erzeugung gerichteter Schwingungen aufweist. Auf diese Weise ist auch ein selbsttätiges Vorwärtsbewegen des Schwingungserzeugers möglich. Durch Umkehr der Rotationsrichtung der Wellen kann auch die Bewegungsrichtung umgekehrt werden.

Bei einer bevorzugten Ausführungsform kann die Schnellwechseleinrichtung außerdem ein Drehlager aufweisen, das ein Verschwenken der Bodenverdichtungsvorrichtung um 360° erlaubt. Die Verdichtungsvorrichtung ist dann optimal an die jeweiligen räumlichen Gegebenheiten anpassbar.

Für das rasche Montieren und Demontieren der Verdichtungsvorrichtung ist es außerdem von Vorteil, wenn die Schnellwechseleinrichtung Durchführungen für Hydrauliköl oder Druckluft zur Ansteuerung und zum Antrieb der Bodenverdichtungsvorrichtung ... aufweist. Dabei können beim Ankoppeln der Schnellwechseleinrichtung an den Baggerarm die Hydraulik- oder Druckluftanschlüsse zur Bodenverdichtungsvorrichtung automatisch geschlossen werden.

Die Bodenverdichtungsvorrichtung kann beispielsweise ein Walzenverdichter oder ein Plattenverdichter sein. Bei der Ausgestaltung als Walzenverdichter ist es von Vorteil, wenn der Schwingungserzeuger des Walzenverdichters im Walzenkörper integriert ist. Dadurch ist das Unwuchtgewicht vor Beschädigungen geschützt. Außerdem ist die Krafteinleitung des exzentrisch gelagerten Gewichts auf das Erdreich bei der integrierten Anordnung im Walzenkörper günstiger als bei einer Anordnung des Unwuchtgewichts oberhalb des Walzenkörpers, wie dies bei den Anbauverdichtern nach dem Stand der Technik der Fall ist.

Zusätzlich zum exzentrisch gelagerten Unwuchtgewicht kann auch der Motor des Schwingungserzeugers im Walzenkörper geschützt und Platz sparend angeordnet sein.

Weitere Vorteile ergeben sich, wenn die Ölleitungen für den Motor des Schwingungserzeugers zentral im Walzenkörper nach oben zum Anschluss an die Schnellwechseleinrichtung geführt sind. Bei den bekannten Anbauverdichtern laufen die Ölleitungen seitlich am Walzenkörper entlang, wo sie leicht beschädigt werden können. Bei einer zentralen Führung der Ölleitungen wird diese Gefahr vermieden.

Nachfolgend werden bevorzugte Ausführungsbeispiele erfindungsgemäßer Bodenverdichtungsvorrichtungen anhand der Zeichnungen näher beschrieben.

Es zeigen:
- Fig. 1: eine perspektivische Ansicht eines Walzenanbauverdichters mit Schnellwechseleinrichtung;
- Fig. 2: eine teilweise aufgeschnittene Detailansicht des Walzenkörpers des Anbauverdichters aus Fig. 1;
- Fig. 3: eine weitere, teilweise aufgeschnittene Ansicht des Walzenkörpers des Anbauverdichters aus Fig. 1;
- Fig. 4: eine perspektivische Ansicht eines Plattenanbauverdichters mit Schnellwechseleinrichtung;
- Fig. 5: eine Ansicht des Unterteils des Plattenverdichters aus Fig. 4 mit Schwingungserzeuger;
- Fig. 6: eine Detailansicht des Schwingungserzeugers aus Fig. 5.

Die Bodenverdichtungsvorrichtung, die in Fig. 1 dargestellt ist, ist ein Walzenanbauverdichter 10. Der Walzenanbauverdichter 10 weist einen Walzenkörper 11 mit strukturierter Oberfläche 11.1 auf. Der Walzenkörper 11 ist schwingungsgedämpft an einer Aufnahme 12 gelagert, die ihrerseits mittels einer Schnellwechseleinrichtung 13 an einem hier nicht dargestellten Arm eines Baggers oder dergleichen befestigbar ist. Die Schnellwechseleinrichtung 13 weist hier nicht näher dargestellte Hydraulikdurchführungen auf, die beim Ankoppeln der Schnellwechseleinrichtung 13 an den Baggerarm automatisch mit den Hydraulikleitungen des Baggerarms gekoppelt werden. Zwischen der Schnellwechseleinrichtung 13 und der Aufnahme 12 für den Walzenkörper 11 ist ein Drehlager 14 angeordnet, das eine Rotation des Walzenkörpers 11 um 360° ermöglicht. Auch das Drehlager 14 weist Hydraulikdurchführungen auf, sodass keine Schlauchleitungen erforderlich sind, die die Drehbewegung des Anbauverdichters 10 behindern würden.

Fig. 2 zeigt eine Detailansicht des Walzenkörpers 11 der Bodenverdichtungsvorrichtung 10 aus Fig. 1 in teilweise aufgeschnittenem Zustand. Dabei ist ein Motor 15 eines Schwingungserzeugers 30, der im Walzenkörper 11 integriert und damit allseitig geschützt ist und ein hier nicht näher dargestelltes exzentrisch gelagertes Gewicht, das ebenfalls im Walzenkörper 11 integriert ist, gezeigt. Die Anordnung des Unwuchtgewichts im Walzenkörper 11 erlaubt eine optimale Krafteinleitung auf den zu verdichtenden Boden. Dabei kann vorzugweise die Exzentrizität des Gewichts verstellbar sein, sodass mit der Amplitude die erzeugten Schwingungen variiert werden können. Auch die Frequenz des Schwingungserzeugers 30 lässt sich variieren.

Die teilweise aufgeschnittene Ansicht des Walzenkörpers 11 gemäß Fig. 3 zeigt wieder den Motor 15 des Schwingungserzeugers 30 und außerdem Hydraulikleitungen 17, 18, die in einem den Walzenkörper 11 in zwei Hälften teilenden und aus Fig. 2 ersichtlichen zentralen Gehäuse 16 geführt sind. Diese Art der Anordnung der Hydraulikleitungen 17, 18 schützt diese optimal vor Beschädigungen bei den rauen Einsatzbedingungen des Anbauverdichters. Leicht abzureißende Ölleitungen werden bei dieser Konstruktion also vermieden.

Fig. 4 zeigt eine Bodenverdichtungsvorrichtung in Form eines Plattenverdichters 20 mit einer Rüttelplatte 21. Der Plattenverdichter 20 ist anstelle des Walzenverdichters 10 aus Fig. 1 an der Schnellwechseleinrichtung 13 angeordnet und ebenfalls durch das Drehlager 14 um 360° verschwenkbar. Die Schnellwechseleinrichtung 13 ist hier von oben gezeigt, sodass zwei Befestigungsbügel 13.1, 13.2 sowie eine Hydraulik-Kopplungsmimik 19 zu erkennen sind.

Fig. 5 zeigt nun die Rüttelplatte 21 des Plattenverdichters 20 aus Fig. 4 zusammen mit der Schwingungserzeugungsvorrichtung 30'. Die Schwingungserzeugungsvorrichtung 30' ist dabei im Detail noch einmal in Fig. 6 gezeigt. Sie weist eine Welle 31 mit einem exzentrisch gelagerten Gewicht 32 auf, wobei die Exzentrizität des Gewichts 32 auf eine hier nicht näher dargestellte Art und Weise verstellbar ist, sodass die Rüttelplatte 21 in Schwingungen mit unterschiedlicher Amplitude versetzbar und damit eine Einstellung des Plattenverdichters 20 auf unterschiedliche Bodenbeschaffenheiten möglich ist. Die Welle 31 wird von einem Motor 15' angetrieben. Der Motor 15' kann dabei über ein in der Zeichnung nicht gezeigtes Hydraulikventil derart angesteuert werden, dass in Abhängigkeit von der Öldurchflussmenge die Rotationsgeschwindigkeit der Welle 31 größer oder kleiner wird. Dadurch lässt sich neben der Amplitude der erzeugten Schwingung auch deren Frequenz verändern. Dabei können die Amplitudenänderung und die Frequenzänderung miteinander gekoppelt sein. Dies ist beispielsweise dadurch möglich, dass das Gewicht 32 bei einer höheren Drehzahl der Welle 31 weiter nach außen getragen wird, sodass sich mit der Frequenz gleichzeitig auch die Amplitude der Schwingung erhöht.

## Patentansprüche

1. Bodenverdichtungsvorrichtung (10, 20), die mittels einer Schnellwechseleinrichtung (13) am Arm eines Baggers oder dergleichen befestigbar ist, welche einen Schwingungserzeuger (30, 30') mit einem rotierend angetriebenen, exzentrisch gelagerten Gewicht (32) aufweist, **dadurch gekennzeichnet dass** dessen Exzentrizität verstellbar, und dass die Frequenz des Schwingungserzeugers (30, 30') mittels eines Hydraulikventils, das die Öldurchflussmenge durch den Erregerantrieb (15, 15') steuert, verstellbar ist.

2. Bodenverdichtungsvorrichtung (10, 20) nach Anspruch 1, **dadurch gekennzeichnet, dass** die Exzentrizität stufenlos verstellbar ist.

3. Bodenverdichtungsvorrichtung (10, 20) nach Anspruch 1, **dadurch gekennzeichnet, dass** die Exzentrizität zwischen zwei Stellungen verstellbar ist.

4. Bodenverdichtungsvorrichtung (10, 20) nach einem der Ansprüche 1 bis 3, **dadurch gekennzeichnet, dass** der Schwingungserzeuger (30, 30') eine zweite Welle (31) mit einem exzentrisch gelagerten Gewicht (32) zur Erzeugung gerichteter Schwingungen aufweist.

5. Bodenverdichtungsvorrichtung (10, 20) nach einem der Ansprüche 1 bis 4, **dadurch gekennzeichnet, dass** die Schnellwechseleinrichtung (13) ein Drehlager (14) aufweist, das ein Verschwenken der Bodenverdichtungsvorrichtung (11, 20) um 360° erlaubt.

6. Bodenverdichtungsvorrichtung (10, 20) nach einem der Ansprüche 1 bis 5, **dadurch gekennzeichnet, dass** die Schnellwechseleinrichtung (13) Durchführungen für Hydrauliköl oder Druckluft zur Ansteuerung und zum Antrieb der Bodenverdichtungsvorrichtung (10, 20) aufweist,

7. Bodenverdichtungsvorrichtung (10, 20) nach Anspruch 6, **dadurch gekennzeichnet, dass** beim Ankoppeln der Schnellwechseleinrichtung (13) an den Baggerarm die Hydraulik- oder Druckluftanschlüsse zur Bodenverdichtungsvorrichtung (10, 20) geschlossen werden.

8. Bodenverdichtungsvorrichtung (10, 20) nach einem der Ansprüche 1 bis 7, **dadurch gekennzeichnet, dass** sie ein Walzenverdichter (10) ist.

9. Bodenverdichtungsvorrichtung (10, 20) nach Anspruch 8, **dadurch gekennzeichnet, dass** der Schwingungserzeuger (30) des Walzenverdichters im Walzenkörper (11) integriert ist.

10. Bodenverdichtungsvorrichtung (10, 20) nach Anspruch 8, **dadurch gekennzeichnet, dass** der Motor (15) des Schwingungserzeugers (30) im Walzenkörper (11) integriert ist.

11. Bodenverdichtungsvorrichtung (10, 20) nach einem der Ansprüche 8 bis 10, **dadurch gekennzeichnet, dass** die Ölleitungen (17, 18) für den Motor (15) des Schwingungserzeugers (30) zentral im Walzenkörper (11) nach oben zum Anschluss an die Schnellwechseleinrichtung (13) geführt sind.

12. Bodenverdichtungsvorrichtung (10, 20) nach einem der Ansprüche 1 bis 7, **dadurch gekennzeichnet, dass** sie ein Plattenverdichter (20) ist.

## Claims

1. Soil compacting device (10, 20) which can be fastened by means of a quick-change attachment (13) to the arm of an excavator or the like and which comprises a vibration generator (30, 30') with an eccentrically mounted weight (32) driven in rotation, **characterised in that** the eccentricity of the weight is adjustable and that the frequency of the vibration generator (30, 30') can be adjusted by means of a hydraulic valve which controls the oil flow rate through the exciter drive (15, 15').

2. Soil compacting device (10, 20) according to claim 1, **characterised in that** the eccentricity is steplessly adjustable.

3. Soil compacting device (10, 20) according to claim 1, **characterised in that** the eccentricity can be adjusted between two positions.

4. Soil compacting device (10, 20) according to one of claims 1 to 3, **characterised in that** the vibration generator (30, 30') has a second shaft (31) with an eccentrically mounted weight (32) for generating directed vibrations.

5. Soil compacting device (10, 20) according to one of claims 1 to 4, **characterised in that** the quick-change attachment (13) has a pivot bearing (14) allowing the soil compacting device (11, 20) to swing through 360°.

6. Soil compacting device (10, 20) according to one of claims 1 to 5, **characterised in that** the quick-change attachment (13) comprises ducts for hydraulic oil or compressed air for actuating and driving the soil compacting device (10, 20).

7. Soil compacting device (10, 20) according to claim 6, **characterised in that** the hydraulic or compressed-air ports to the soil compacting device (10, 20) are closed when the quick-change attachment (13) is coupled to the excavator arm.

8. Soil compacting device (10, 20) according to one of claims 1 to 7, **characterised in that** it is a roller compacter (10).

9. Soil compacting device (10, 20) according to claim 8, **characterised in that** the vibration generator (30) of the roller compacter is integrated into the roller body (11).

10. Soil compacting device (10, 20) according to claim 8, **characterised in that** the motor (15) of the vibration generator (30) is integrated into the roller body (11).

11. Soil compacting device (10, 20) according to one of claims 8 to 10, **characterised in that** the oil lines (17, 18) for the motor (15) of the vibration generator (30) are guided centrally upwards in the roller body (11) for connection to the quick-change attachment (13).

12. Soil compacting device (10, 20) according to one of claims 1 to 7, **characterised in that** it is a plate compactor (20).

## Revendications

1. Appareil de compactage du sol (10, 20), qui peut être fixé à l'aide d'un dispositif de changement rapide (13) sur le bras d'un excavateur ou similaire, qui présente un générateur d'oscillations (30, 30') avec un poids (32) monté en excentrique et entraîné en rotation, **caractérisé en ce que** son excentricité est réglable et **en ce que** la fréquence du générateur d'oscillations (30, 30') est réglable à l'aide d'une soupape hydraulique qui commande le débit d'huile via la commande d'excitation (15, 15').

2. Appareil de compactage du sol (10, 20) selon la revendication 1, **caractérisé en ce que** l'on peut régler l'excentricité en continu.

3. Appareil de compactage du sol (10, 20) selon la revendication 1, **caractérisé en ce que** l'on peut régler l'excentricité entre deux positions.

4. Appareil de compactage du sol (10, 20) selon l'une quelconque des revendications 1 à 3, **caractérisé en ce que** le générateur d'oscillations (30, 30') présente un deuxième arbre (31) avec un poids (32) monté en excentrique pour générer des oscillations dirigées.

5. Appareil de compactage du sol (10, 20) selon l'une quelconque des revendications 1 à 4, **caractérisé en ce que** le dispositif de changement rapide (13) présente un palier pivotant (14) qui permet un pivotement de l'appareil de compactage du sol (11, 20) de 360°.

6. Appareil de compactage du sol (10, 20) selon l'une quelconque des revendications 1 à 5, **caractérisé en ce que** le dispositif de changement rapide (13) présente des passages pour l'huile hydraulique ou l'air comprimé afin de commander et d'entraîner l'appareil de compactage du sol (10, 20).

7. Appareil de compactage du sol (10, 20) selon la revendication 6, **caractérisé en ce que**, lors du couplage du dispositif de changement rapide (13) sur le bras de l'excavateur, les raccordements d'huile hydraulique ou d'air comprimé à l'appareil de compactage du sol (10, 20) sont fermés.

8. Appareil de compactage du sol (10, 20) selon l'une quelconque des revendications 1 à 7, **caractérisé en ce qu'**il s'agit d'un rouleau compacteur (10).

9. Appareil de compactage du sol (10, 20) selon la revendication 8, **caractérisé en ce que** le générateur d'oscillations (30) du rouleau compacteur est intégré au corps de rouleau (11).

10. Appareil de compactage du sol (10, 20) selon la revendication 8, **caractérisé en ce que** le moteur (15) du générateur d'oscillations (30) est intégré au corps de rouleau (11).

11. Appareil de compactage du sol (10, 20) selon l'une quelconque des revendications 8 à 10, **caractérisé en ce que** les passages d'huile (17, 18) pour le moteur (15) du générateur d'oscillations (30) sont guidés au centre dans le corps de rouleau (11) vers le haut pour se raccorder au dispositif de changement rapide (13).

12. Appareil de compactage du sol (10, 20) selon l'une quelconque des revendications 1 à 7, **caractérisé en ce qu'**il s'agit d'un plateau compacteur (10).
